# EUROPÄISCHE PATENTSCHRIFT

(11) **EP 2 327 850 B1**
(45) Veröffentlichungstag und Bekanntmachung des Hinweises auf die Patenterteilung: **17.07.2013**
(21) Anmeldenummer: 10192036.1
(22) Anmeldetag: 22.11.2010
(51) Int. Cl.: E05B 63/16, E05B 65/10, E05B 59/00

(54) **Schloss mit Panikfunktion**
Lock with panic function
Serrure dotée d'une fonction anti-panique

(30) Priorität: 26.11.2009 DE 102009044657
(43) Veröffentlichungstag der Anmeldung: 01.06.2011
(62) Teilanmeldung aus: 12157205.1
(73) Patentinhaber: Securidev S.A., 75017 Paris (FR)
(72) Erfinder: Sebestyen, Szabolcs, 9422 Harka (HU); Fenyvesi, Gabor, 9400 Sopron (HU); Leveque, Jacques, 74160 Collonges-sous-Salève (FR)
(74) Vertreter: Grundmann, Dirk

(56) Entgegenhaltungen:
- EP-A1- 0 204 944
- EP-A1- 0 848 125
- EP-A2- 1 743 994
- DE-A1- 2 525 771
- DE-A1- 3 050 356
- DE-A1- 3 907 326
- DE-A1- 4 118 455
- DE-A1- 4 143 292
- DE-A1- 19 609 484
- DE-A1-102005 039 287

## Beschreibung

Die Erfindung betrifft ein Schloss gemäß Gattungsbegriff des Anspruchs 1.

Ein Einsteckschloss mit einem durch Drehen eines Schließgliedes eines in das Schloss eingesteckten Schließzylinders vor- und zurückschließbaren Riegel und mit einer durch eine Drückerbetätigung von einer Vortrittsstellung in eine Freigabestellung zurückziehbaren Falle, mit einer ersten Nusshälfte, die permanent mit der Falle bewegungsgekoppelt ist, und mit einer zweiten Drückemusshälfte, die nur in der zurückgeschlossenen Riegelstellung der Falle bewegungsgekoppelt ist, wozu ein Kupplungsübertrager vorgesehen ist, der bei der Vorschließbewegung aus einer Wirkstellung in eine Außerwirkstellung tritt, ist aus der DE 196 09 484 A1 bzw. aus der EP 1 743 994 A2 vorbekannt. Dort besitzt der Kupplungsübertrager einen Endabschnitt, der vom Schließglied beaufschlagbar ist.

Die EP 0 204 944 beschreibt ein Einsteckschloss, bei dem durch Drehen eines Schließgliedes eines in eine Profilöffnung eines Schlosskastens eingesteckten Schließzylinders ein Riegel vor- und wieder zurückgeschlossen werden kann. In der rückgeschlossenen Stellung kann eine Falle durch die Betätigung eines Drückers zurückgezogen werden. Das Schloss besitzt eine zweigeteilte Drückernuss, so dass das Schloss mit einem Innendrücker und einem Außendrücker ausgestattet werden kann. Der Innendrücker ist permanent mit dem Fallenschwanz der Falle bewegungsgekoppelt. Hierzu greift ein permanent mit der Innennusshälfte gekoppelter Arm der Drückernuss an einem Fallenschwanz an, um die Falle gegen die Rückstellkraft einer Fallenfeder zurückzuziehen. Der Drückernussarm kann auch mit der äußeren Nusshälfte gekoppelt sein, so dass durch Betätigen des Außendrückers ebenfalls ein Riegelrückzug möglich ist.

Bei dem Schloss handelt es sich um ein Panikschloss. Bei vorgeschlossenem Riegel ist der Außendrücker nicht in der Lage, die Falle zurückzuziehen. Die äußere Nusshälfte ist nicht mit dem Fallenschwanz bewegungsgekoppelt. Ein diesbezügliches Kupplungselement ist außer Wirkstellung gebracht. Wird bei einer vorgeschlossenen Riegelstellung der Innendrücker betätigt, so wird der Riegel von einem Riegelrückzugsarm zurückgezogen. Dies geht mit einem vorherigen Ausheben einer Zuhaltung einher. In der rückgeschlossenen Stellung wird das Kupplungselement in Wirkung gebracht, so dass eine Fallenbetätigung sowohl von innen als auch von außen erfolgen kann.

Die DE 10 2005 039 287 B4 beschreibt ein Anti-Panikschloss, bei dem der vorgeschlossene Riegel ebenfalls durch Betätigung einer Drückernuss zurückgezogen werden kann. Um dieses Schloss von außen betätigen zu können, ist eine Wechselfunktion vorgesehen, mit der die Falle durch Schlüsselbetätigung zurückgezogen werden kann.

Die DE 41 43 292 C2 beschreibt ein Schloss, bei dem mittels eines Übertragungs-Schwenkhebels der Vorschlussweg des Riegels vergrößert wird. Der Übertragungs-Schwenkhebel sitzt im rückwärtigen Bereich des Schlosses und verbindet zwei übereinander geschichtete Schieber miteinander.

Ausgehend vom eingangs genannten Stand der Technik liegt der Erfindung die Aufgabe zugrunde, das Schloss gebrauchsvorteilhaft weiterzubilden.

Gelöst wird die Aufgabe durch die in den Ansprüchen angegebene Erfindung.

Zunächst und im Wesentlichen wird vorgeschlagen, dass der Betätigungsfortsatz derart elastisch ausweichbar dem Kupplungsübertrager zugeordnet ist, dass er bei einem von einer Drehung der ersten Drückernuss veranlassten Riegelrückzug und einer damit einhergehenden Verlagerung des Kupplungs-übertragers einem in der Bewegungsbahn des Betätigungsfortsatzes liegenden Schließglied elastisch ausweichen kann. Bevorzugt ist vorgesehen, dass der Betätigungsfortsatz gegen die Rückstellkraft eines Federelementes schwenkbar am Kupplungsübertrager angeordnet ist. Der Kupplungsübertrager ist bevorzugt als Kupplungsschieber ausgebildet. Diese Maßnahme ist insbesondere dann von Vorteil, weil das erfindungsgemäße Schloss als Panikschloss ausgebildet ist, bei dem der Riegel durch Betätigen des Innendrückers einhergehend mit dem Fallenrückzug zurückgeschlossen wird. Wenn es sich bei dem Schließzylinder um einen Knaufzylinder handelt oder wenn im Schließzylinder ein Schlüssel steckt, besitzt das Schließglied eine undefinierte Drehstellung. Damit die Panikfunktion ordnungsgemäß ausgeübt werden kann, darf das Schließglied weder den Riegel noch den Kupplungsübertrager in seiner Bewegung beeinträchtigen. Die elastische Ausweichbarkeit des Betätigungsfortsatzes stellt somit sicher, dass der Kupplungsübertrager beim Riegelrückzug seine Endstellung einnehmen kann. Liegt das Schließglied in der Bewegungsbahn des Betätigungsfortsatzes, so weicht der Betätigungsfortsatz aus. Der Betätigungsfortsatz wird bevorzugt von einem Federelement beaufschlagt. Bei diesem Federelement kann es sich um eine Schenkelfeder handeln. Der Betätigungsfortsatz sitzt vorzugsweise an einem unteren Ende des Kupplungsübertragers. Die Kupplung, mit der die beiden Nusshälften in der Wirkstellung des Kupplungsübertragers kuppelbar sind, wird von einer Kupplungsklinke gebildet. Diese Kupplungsklinke kann an einem Nussarm angelenkt sein und kann von einer Feder in eine entkuppelte Stellung beaufschlagt sein. Die Kupplungsklinke bildet eine Gleitflanke aus, an der eine Kupplungsflanke des Kupplungsübertragers angreifen kann, um die Kupplungsklinke in ihre Wirkstellung zu bringen. In dieser stützt sich eine Kupplungsschulter an einer Kupplungsflanke ab. Der Kupplungsübertrager kann eine Nische ausbilden, die zwei, im Wesentlichen V-förmig aufeinander zulaufende Nischenwandungen ausbildet, die jeweils als Steuerkurven wirken. Über eine erste Steuerkurve kann der Kupplungsübertrager beim Vorschluss des Riegels aus seiner Wirkstellung gebracht werden. Mit der zweiten Steuerkurve kann der Kupplungsübertrager beim Riegelrückschluss verlagert werden. Um den Kupplungsübertrager in seiner Wirkstellung zu halten, ist eine Rast vorgesehen. Diese kann von einem gehäusefesten Rastzapfen ausgebildet sein, der in eine Rastnische des Kupplungsübertragers eintritt.

Eine bevorzugte Ausgestaltung betrifft ein erfindungsgemäβes Schloss mit einer durch Drückerbetätigung von einer Vortrittsstellung in eine Freigabestellung zurückziehbaren Falle, wobei der vorgeschlossene Riegel im Wege einer Panikfunktion auch mit einem, bei Drückerbetätigung verschwenkbaren, am Riegel angreifenden Riegelrückzugsarm zurückziehbar ist, und wobei beim Riegelvorschub das Schließglied an einem Vorsprung des Riegels angreift. Es ist vorgesehen, dass der Vorsprung einem Schieber zugeordnet ist, der in der Panikfunktion von einem Hubmechanismus verlagert wird. Die Verlagerung erfolgt in Richtung weg vom Schließzylinder. Optimal ist es, wenn der Vorsprung nach der Verlagerung außerhalb der Kreisbogenbewegungsbahn des Schließgliedes liegt. Zufolge dieser Ausgestaltung ist die Betätigungssicherheit eines Panikschlosses vergrößert. Bei einem Panikschloss erfolgt im Panikfall der Riegelrückschluss ohne Betätigung des Schließzylinders. Steht bei einem Schloss gemäß Stand der Technik das Schließglied des Schließzylinders in einer ungünstigen Position, so kann der Angriffsvorsprung des Riegels gegen das Schließglied stoßen. Dabei kann die Rückziehbarkeit des Riegels blockiert sein. Indem der Vorsprung aber einem Schieber zugeordnet ist, der in der Panikfunktion außerhalb der Kreisbogenbewegungsbahn des Schließgliedes liegt, ist eine Kollision des Vorsprungs mit dem Schließglied verhindert. In einer Weiterbildung der Erfindung ist vorgesehen, dass der Schieber gegen die Kraft einer Feder vom Hubmechanismus verlagert wird. Die Feder wird gespannt, wenn der Innendrücker des Schlosses betätigt wird. Diese Betätigung setzt die Verlagerung eines Hubmechanismus in Gang, der beispielsweise einen Vorsprung des Schiebers untergreift, um den Schieber relativ gegenüber dem Riegel zu verlagern. In der angehobenen Stellung des Schiebers tritt ein Rastzapfen in eine Rastnische ein, um den Schieber in der Sicherheitsposition zu halten, in der der Vorsprung außerhalb der Kreisbogenbewegungsbahn des Schließgliedes liegt. Die Rast kann mit einem Auslöser gekoppelt sein. Dieser Auslöser bewirkt, dass der Schieber solange in seiner Sicherheitsposition gehalten wird, bis der Riegel vollständig zurückgeschlossen ist. Erst dann wird der Auslöser betätigt und die Rast freigegeben, so dass die Feder den Schieber wieder in die Ausgangsposition schieben kann. Der Auslöser wirkt bevorzugt mit der Rückwand des Schlosses zusammen. Diese bildet eine Anschlägfläche, gegen die der Auslöser tritt. Der Hubmechanismus kann einen Hubzapfen aufweisen, der am Ende eines Hebearmes liegt. Der Hebearm kann von einem Schwenkhebel ausgebildet sein, der um eine gehäusefeste Achse drehbar ist. Dieser Hebel ist über ein Zugglied mit einem zweiten Nussarm verbunden. Wird die Nuss gedreht, so verschwenkt der Hebearm. Der zweite Nussarm kann darüber hinaus einen Antriebsnocken aufweisen, der von einem Antriebszapfen gebildet sein kann. Dieser greift bewegungsverzögert nach dem Anheben des Schiebers am Riegelrückzugsarm an. Der Riegelrückzugsarm tritt somit erst dann in Wirkung, wenn der Schieber in seine Rastposition verlagert worden ist. Einhergehend mit dem Anheben des Schiebers wird auch eine Zuhaltung ausgehoben, die den Riegel in der vorgeschlossenen Stellung hält. Hierzu kann die Zuhaltung an den Schieber gekoppelt sein.

Eine bevorzugte Ausgestaltung der Erfindung betrifft ein erfindungsgemäβes Schloss, wobei zur Vergrößerung des Riegelvorschlusses ein um eine gehäusefeste Schwenkachse schwenkbarer, am Riegel angreifender Vorschubhebel vorgesehen ist. Es wird vorgeschlagen, dass der Vorschubhebel derart im Schloss gelagert ist, dass er nach einer ersten Vorschlussbewegungsphase, in der das Schließglied an einem Vorsprung angreifend den Riegel um eine erste Teilstrecke verlagert hat, vom Schließglied beaufschlagt eine Schwenkbewegung vollzieht, und dabei an einem Vorsprung des Riegels angreifend den Riegel um eine zweite Teilstrecke verlagert. Im Detail erfolgt der so vergrößerte Riegelvorschluss dadurch, dass mit einem Schlüssel oder mit einem Knauf oder mit einem elektrischen Antrieb das Schließglied des Schließzylinders gedreht wird. In einer der ersten Vorschlussbewegungsphase vorgeordneten Phase wird eine Zuhaltung ausgehoben, die den Riegel in der zurückgeschlossenen Riegelstellung hält. Daran anschließend, zu Beginn der ersten Vorschlussbewegungsphase, greift das Schließglied an einem ersten Riegelvorsprung an, um den Riegel um eine erste Teilstrecke vorzuschließen. Diese Vorschlussbewegungsphase ist beendet, sobald das Schließglied den ersten Vorsprung überlaufen hat. Kurz vorher, gleichzeitig oder kurz nachher beaufschlagt das Schließglied eine Steuerschulter des am Gehäuse angelenkten Vorschubhebels. Eine Angriffsnase des Vorschubhebels nähert sich dabei dem Riegel an und legt sich vor einen zweiten Vorsprung, der in Bewegungsrichtung des Riegels gegenüber dem ersten Vorsprung versetzt angeordnet sein kann. Durch Abgleiten des Schließgliedes an der Steuerschulter wird der Vorschubhebel verschwenkt. Seine Nase beaufschlagt den zweiten Vorsprung und treibt den Riegel bis in die vollständig vorgeschlossene Stellung, in der die Zuhaltung wieder ihre Blockierstellung einnehmen kann. Zum Riegelrückschluss wird der Schließzylinder bzw. das Schließglied in Gegenrichtung gedreht. Es greift zunächst an der Zuhaltung an, um sie auszuheben und dann an einer Flanke, um den Riegel vollständig zurückzuziehen. Der Vorsprung kann von einem Schieber ausgebildet sein, der im Zuge einer Panikfunktion von einem Hebemechanismus derart verlagert wird, dass der Vorsprung außerhalb der Kreisbogenbewegungsbahn des Schließgliedes liegt. Dies ist bei einem Panikverschluss von Vorteil, da dann das Schließglied keine die Panikfunktion störende Schwenkstellung besitzt. Der Schieber ist vorzugsweise mit der Zuhaltung bewegungsgekoppelt, so dass gleichzeitig mit dem Anheben des Schiebers die Zuhaltung ausgehoben wird und der Riegel von einem Riegelrückzugsarm zurückgesteuert werden kann, der durch Betätigen der Nuss verschwenkt wird.

Ein Ausführungsbeispiel der Erfindung wird nachfolgend anhand beigefügter Zeichnungen erläutert. Es zeigen:
- Fig. 1: das Schloss mit abgenommener Gehäusedecke, mit von einer Fallenfeder 9 in einer Fallenvortrittsstellung gehaltenen Falle 3 und mit vollständig zurückgeschlossenem Riegel 2 und einem Kupplungsschieber 14 in einer Außerwirkstellung, so dass die Falle 3 nur durch Betätigen einer Nusshälfte 4 zurückschließbar ist;
- Fig. 2: einen Schnitt gemäß der Linie II - II in Fig. 1 durch das Schlossgehäuse, wobei ein Rastzapfen 31 dargestellt ist, der von einem Schieber ausgebildet ist, dessen Ende einen Auslöser 33 ausbildet. Der Schieber wird von einer Feder 67 in Rastrichtung beaufschlagt;
- Fig. 3: eine Darstellung gemäß Fig. 1 mit entferntem Kupplungsschieber 14;
- Fig. 4: eine Rückansicht des Schlosses mit entferntem Schlossboden in einer Betriebsstellung gemäß Fig. 1;
- Fig. 5: eine Darstellung gemäß Fig. 3, jedoch mit entferntem Riegel 2;
- Fig. 6: eine erste perspektivische Darstellung des Schlosseingerichtes mit nicht dargestelltem Schlossgehäuse;
- Fig. 7: eine zweite perspektivische Darstellung des Schlosseingerichtes;
- Fig. 8: in einer Explosionsdarstellung die einzelnen Elemente der Drückernuss, bestehend aus einem Nussarmträger 6, einer ersten Nusshälfte 4, die permanent mittels eines in eine Nische 69 eingreifenden Zapfens 70 mit dem Nussarmträger 6 gekoppelt ist, mit einer zweiten Nusshälfte 5, die über eine Kupplungsklinke 10 mit dem Nussarmträger 6 kuppelbar ist, und die eine Nische 68 aufweist, in die der Zapfen 70 einliegen kann, wenn er auf der Rückseite des Nussarmträgers 6 befestigt ist, einen Einsatz 72 mit einer Vierkantöffnung zum Einstecken eines Drückers, der drehfest der zweiten Nusshälfte 5 zuordenbar ist und einem Einsatz 71, mit einer Vierkantöffnung, der drehfest der ersten Nusshälfte 4 zuordbar ist;
- Fig. 9: eine Explosionsdarstellung des Riegels 2 mit einem Schieber 27, einer Zuhaltung 50, die einen Fortsatz 75 aufweist, der auf einer Schulter 74 des Schiebers 27 aufliegt, so dass die Zuhaltung 50 bei einer Aufwärtsverlagerung des Schiebers 27 mitgeschleppt wird und ein Rastglied, welches einen Rastzapfen 31 und einen Auslöser 33 ausbildet;
- Fig. 10: die Draufsicht auf den Riegel;
- Fig. 11: die Rückansicht des Riegels;
- Fig. 12: eine perspektivische Darstellung des Kupplungsschiebers 14, an dessen unterem Ende ein Betätigungsfortsatz 17 sitzt, der um eine Schwenkachse 19 schwenkbar ist und der mit einer Anschlagschulter 65 vor einem Anschlagzapfen 78 sitzt und der gegen die Rückstellkraft einer am Anschlagzapfen 78 und an einem Zapfen 66 angreifenden Schenkelfeder 18 elastisch ausweichen kann;
- Fig. 13: eine Darstellung gemäß Fig. 1 mit durch Betätigen der ersten Nusshälfte 4 zurückgezogener Falle 3, wobei der Kupplungsschieber 14 eine Außerwirkstellung einnimmt, so dass die zweite Nusshälfte 5 nicht mit dem Nussarmträger bewegungsgekoppelt ist;
- Fig. 14: eine Darstellung gemäß Fig. 13, wobei jedoch der Kupplungsschieber 14 seine Wirkstellung einnimmt, so dass die Kupplungsklinke 10 von einer Kupplungsflanke 13 des Kupplungsschiebers 14 in eine Kupplungsstellung gebracht ist, in der eine Kupplungsschulter 11 vor einer Kupplungsstufe 76 liegt;
- Fig. 15: eine Darstellung gemäß Fig. 3 nach einer ersten Teilverlagerung des Riegels 2 von der rückgeschlossenen Stellung in die vorgeschlossene Stellung, wobei ein Schließglied 21 des Schließzylinders 20 die Zuhaltung 50 aushebt und an einem Vorsprung 26 eines Schiebers 27 angreift;
- Fig. 16: die Rückansicht der Betriebsstellung gemäß Fig. 15;
- Fig. 17: eine Darstellung gemäß Fig. 16 zu Beginn der zweiten Bewegungsphase, in der das Schließglied 21 an einer Steuerschulter 47 eines Vor- schubhebels 43 angreift, dessen Angriffsnase 48 an einem Vorsprung 49 des Schiebers 27 angreift;
- Fig. 18: eine Darstellung gemäß Fig. 15 des vollständig vorgeschlossenen Riegels 2, wobei einhergehend mit dem Riegelvorschluss der Kupplungsschieber 14 nach unten verlagert ist und eine Hebeschulter 27' des Schiebers 27 oberhalb eines Hebezapfens 29 liegt;
- Fig. 19: eine Rückansicht zur Darstellung gemäß Fig. 18 in der vollständig vorgeschlossenen Riegelstellung, wobei strichpunktiert die Kreisbogenbewegungsbahn 77 des Schließgliedes 21 dargestellt ist, doppelstrichpunktiert ist mit der Bezugsziffer 21' das Schließglied in einer Stellung unmittelbar hinter dem die Flanke 61 ausbildenden Fortsatz des Schiebers 27 dargestellt;
- Fig. 20: eine Darstellung gemäß Fig. 18, jedoch mit geringfügig in Öffnungsrichtung verdrehter ersten Nusshälfte 4, wobei durch eine Aufwärtsverlagerung des Hebezapfens 29 der Schieber 27 angehoben worden ist und ein Rastzapfen 31 in eine Rastnische 32 eingetreten ist, um den Schieber 27 in der verlagerten Position zu halten;
- Fig. 21: eine Rückansicht der in Fig. 20 dargestellten Position, wobei erkennbar ist, dass der in Fig. 19 einen Abstand zur Antriebsschulter 42 aufweisende Antriebszapfen 41 jetzt in einer Anlagestellung an der Antriebsschulter 42 liegt, so dass eine Weiterdrehung der Nusshälfte 4 eine Verschwenkung des Riegelrückzugshebels 25 zur Folge hat, wobei strichpunktiert die Kreisbogenbewegungsbahn 77 und doppelstrichpunktiert eine Stellung des Schließgliedes 21' dargestellt ist, in welcher es in einer Extremposition vor der Angriffsnase 48 liegt, die es am Weiterdrehen in Öffnungsrichtung hindert;
- Fig. 22: eine Darstellung gemäß Fig. 20, wobei durch Weiterdrehen der ersten Nusshälfte 4 der Riegel 2 mit Hilfe des Riegelrückzughebels 25 zurückverlagert ist, wobei einhergehend mit der Rückverlagerung des Riegels 2 der Betätigungsforsatz 17 an einem in einer Kollisionsstellung stehenden Schließglied 21 mit einer Ausweichschulter 17" entlanggleitend elastisch ausweicht;
- Fig. 23: eine Rückansicht des Schlosses, wobei im Wege einer Panikbetätigung mit Hilfe des Riegelrückzugshebels 25 der Riegel 2 zunächst teilweise zurückgeschlossen ist und wobei der angehobene Schieber 27 ein in durchgezogener Linie dargestelltes Schließglied 21 überläuft bzw. ein doppeltgestrichelt dargestelltes Schließglied 21' aus der in Fig. 19 dargestellten Position verschwenkt worden ist;
- Fig. 24: das Schloss mit vorgeschlossenem Riegel 2, wobei das Schließglied 21 zum schlüsselbetätigten Rückzug die Zuhaltung 50 ausgehoben hat und vor der Flanke 61 liegt;
- Fig. 25: eine Folgedarstellung zu Fig. 24 mit durch Schlüsselbetätigung weiter rückgeschlossenem Riegel 2.

Das in den Figuren dargestellte Schloss besitzt einen Schlosskasten 1, dessen Schmalseite mit einem Stulp 64 versehen ist. Im Stulp ist ein erstes Fenster vorgesehen, in dem eine Falle 3 gelagert ist. Der Fallenschwanz 8 der Falle 3 befindet sich innerhalb des Schlosskastens 1 und wird von einer Fallenfeder 9 in Fallenvortrittsstellung beaufschlagt.

Unterhalb der Falle 3 ist im Schlossgehäuse 1 eine mehrteilige Nuss gelagert. Die Nuss besteht aus einer ersten Nusshälfte 4, die einem Innendrücker zugeordnet werden kann und die drehfest mit einem Nussarmträger 6 verbunden ist. Nussarmträger 6 und erste Nusshälfte 4 sind gemeinsam um die Drückerdrehachse drehbar. Es ist eine zweite Nusshälfte 5 vorgesehen, die einem Außendrücker zugeordnet ist. Die zweite Nusshälfte 5 ist nicht permanent mit dem Nussarmträger bewegungsgekoppelt. Wie den Figuren 6 bis 8 zu entnehmen ist, besitzt jede der beiden Nusshälften 4, 5 eine Nische 69 bzw. 68. Der Nussarmträger 6 besitzt ein Innengewinde, in welches ein Zapfen 70 eingeschraubt ist. Der Zapfen 70 kann wahlweise in die untere oder die obere Öffnung eingeschraubt werden, so dass entweder der Zapfen 70 in der Nische 68 oder 69 liegt. Mit dem in die Nische 68 bzw. 69 eingreifenden Zapfen 70 ist die entsprechende Nusshälfte 4, 5 an den Nussarmträger 6 bewegungsgekoppelt.

Die beiden Nusshälften 4, 5 besitzen eine runde Öffnung mit Radialaussparungen, in die jeweils ein Einsatz 71, 72 eingesteckt werden kann. Der Einsatz 71, 72 greift mit radial ausragenden Flügeln in die Radialaussparungen ein und sitzt somit drehfest innerhalb der Nusshälften 4, 5. Jeder der beiden Einsätze 71, 72 bildet eine Vierkantöffnung aus zum Einstecken eines Drückerdornes.

Der Nussarmträger 6 bildet einen ersten Nussarm 7 aus, der an seinem Ende eine Kupplungsklinkenachse 10' trägt, um die eine Kupplungsklinke 10 schwenkbar gelagert ist. Die Kupplungsklinke 10 besitzt eine Kupplungsschulter 11, die in einer Außerwirkstellung, in die die Kupplungsklinke 10 von der Kupplungsfeder 12 beaufschlagt wird, außerhalb der Bewegungsbahn einer Kupplungsflanke 13 der zweiten Nusshälfte 5 liegt. In dieser Außerwirkstellung wird der Nussarmträger 6 bei einer Drehung der zweiten Nusshälfte 5 nicht mitgeschleppt.

Die Kupplungsklinke 10 kann durch Schwenken um die Kupplungsklinkenachse 10 in eine Kupplungsstellung gebracht werden, in der die Kupplungsschulter 11 vor der Kupplungsflanke 13 liegt. In dieser Kupplungsstellung ist der Nussarmträger 6 mit der zweiten Nusshälfte 5 bewegungsgekoppelt. Wird die Nuss, und insbesondere der Nussarmträger 6, durch Betätigen des Innendrückers bzw. durch Betätigung des Außendrückers in der gekuppelten Stellung gedreht, so greift der erste Nussarm 7 an einem Vorsprung des Fallenschwanzes 8 an, um die Falle 3 gegen die Rückstellkraft der Fallenfeder 9 in eine zurückgezogene Stellung zu verlagern.

Im Schlossgehäuse 1 ist ein Kupplungsschieber 14 gelagert. Der Kupplungsschieber 14 ist in Erstreckungsrichtung des Stulps 64 im Schloss verlagerbar und gleitet an den beiden Schlosslängsseiten entlang. Der Kupplungsschieber 14 besitzt eine Kupplungsflanke 13, die gegen eine Steuerflanke der Kupplungsklinke 10 gebracht werden kann, um die Kupplungsklinke 10 in die Kupplungsstellung zu verlagern, wobei die Kupplungsfeder 12 gespannt wird. In einer Außerwirkstellung ist die Kupplungsflanke 13 von der Steuerflanke der Kupplungsklinke 10 beabstandet, so dass die Kupplungsklinke 10 von der Kupplungsfeder 12 in der nicht kuppelnden Stellung gehalten wird. Die Steuerflanke der Kupplungsklinke 10 befindet sich auf der der Kupplungsschulter 11 abgewandten Seite und verläuft etwa auf einer Kreisbogenlinie, so dass die Steuerkurve beim Drehen der Nuss an der Kupplungsflanke 13 entlang gleiten kann und die Kupplungsklinke 10 in der Kupplungsstellung hält. Hierzu besitzt die Kupplungsklinke einen verlängerten Arm.

Im Schlossgehäuse ist ein Raststift 24 federnd gelagert. Hierzu stützt sich der Raststift 24 mit einer Feder am Stulp ab. Der Raststift greift in eine Rastnische 23 des Kupplungsschiebers 14, um den Kupplungsschieber in der Wirkstellung zu halten.

An seinem unteren Ende trägt der Kupplungsschieber 14 einen Betätigungsfortsatz 17 (Fig. 12). Der Betätigungsfortsatz 17 ist um eine Schwenkachse 19 schwenkbar am Kupplungsschieber 14 gelagert. Der Betätigungsfortsatz 17 wird von einer Schenkelfeder 18 in einer Anschlagstellung gehalten und kann gegen die Rückstellkraft der Feder 18 um die Schwenkachse 19 verschwenkt werden. Der Betätigungsfortsatz 17 besitzt zwei in einem spitzen Winkel aufeinander zulaufende Angriffsschultern 17, 17'. Wird die Angriffsschulter 17' von einem Schließglied 21 eines Schließzylinders 20, der in eine Profilöffnung 22 eingesteckt ist, beaufschlagt, so stützt sich der Betätigungsfortsatz 17 an dem Anschlag ab, so dass der Kupplungsschieber 14 durch Drehen des Schließgliedes 21 von der Außerwirkstellung in die Wirkstellung geschoben wird, in der die Kupplungsflanke 13 die Kupplungsklinke 10 in die Kupplungsstellung verschiebt und in der er von der Rast 23, 24 gehalten ist. Der Anschlag wird von einem Anschlagzapfen 78 gebildet, an dem sich eine Anschlagschulter 65 des Betätigungsfortsatzes 17 abstützt. Der Betätigungsfortsatz 17 besitzt einen Zapfen 66. Am Zapfen 66 und am Anschlagzapfen 78 stützen sich die beiden Schenkel der Schenkelfeder 18 ab, die auf der Schwenkachse 19 gelagert ist (siehe Fig. 12).

Wird die zweite Angriffsschulter 17' vom Schließglied 21 beaufschlagt, so kann sie ausweichen, so dass es sich hierbei um eine Ausweichschulter 17" handelt.

Die Ausweichschulter 17" kann insbesondere dann ausweichen, wenn bei einem Aufwärtsverlagern des Kupplungsschiebers 14 das Schließglied 21 in der Bewegungsbahn des Betätigungsfortsatzes 17 liegt. Dann beaufschlagt die Ausweichschulter 17" das Schließglied 21 und weicht elastisch aus. Eine derartige Situation ist in der Fig. 22 angedeutet. Diese Figur zeigt einen Bewegungszustand, der durch Drehen der ersten Nusshälfte 4 bei einem vorgeschlossenen Riegel 2 erreicht wird. Der in der vorgeschlossenen Riegelstellung nach unten verlagerte Kupplungsschieber 14 wird im Zuge der Panikfunktion nach oben verlagert. Befindet sich in der Bewegungsbahn des Betätigungsfortsatzes 17 das Schließglied 21, so wird das Schließglied 21 von der Ausweichschulter 17" beaufschlagt, so dass der Betätigungsfortsatz 17 gegen die Rückstellkraft der Schenkelfeder 18 ausweichen kann, wobei sich die Anschlagschulter 65 vom Anschlagzapfen 78 beabstandet.

In einem zweiten Fenster des Stulps steckt ein Riegel 2, der quer zur Erstreckungsrichtung des Stulps 64 vor- und zurückgeschlossen werden kann. Dies erfolgt mit Hilfe des Schließgliedes 21 des Schließzylinders 20. Der Riegel besitzt einen Vorsprung 26, an dem das Schließglied 21 angreifen kann. Rückwärtig des Vorsprungs 26 befindet sich auf dem Riegel 2 eine Zuhaltung 50, die von einem Zuhaltungsschieber ausgebildet ist, der quer zur Riegelverlagerungsrichtung vom Schließglied 21 verschoben werden kann, wenn das Schließglied 21 eine Steuerkurve 54 der Zuhaltung 50 beaufschlagt. Die Zuhaltung 50 besitzt einen Tourenvorsprung 51, der in der Blockierstellung der Zuhaltung 50 in der rückwärtigen Riegelstellung in einer Tourenausnehmung 52 liegt und der in einer vorgeschlossenen Riegelstellung in einer Tourenausnehmung 53 liegt. Die beiden Tourenausnehmungen 52 und 53 werden von einem Vorsprung der Schlossrückwand ausgebildet.

Nach Ausheben der Zuhaltung 50 tritt das Schließglied 21 gegen den Vorsprung 26, der von einem Schieber 27 ausgebildet wird, der parallel zur Zuhaltung 50 verlagerbar ist und der bei einer Verlagerung die Zuhaltung 50 mitschleppt. Die Steuerkurve 54 endet im Bereich des Vorsprungs 26, so dass die Zuhaltung 50 ausgehoben ist, wenn das Schließglied den Vorsprung 26 erreicht. In der darauffolgenden Bewegungsphase (Fig. 15, 16) wird der Riegel 2 von der Drehbewegung des Schließgliedes 21 in Vorschlussrichtung mitgeschleppt, bis das Schließglied 21 den Vorsprung 26 überlaufen hat. In der sich daran anschließenden Bewegungsphase des Schließgliedes 21 (Fig. 17) läuft das Schließglied gegen einen Vorschubhebel 43. Der Vorschubhebel bildet eine Steuerschulter 47 aus, an der das Schließglied entlang gleitet, wobei der Vorschubhebel 43 um seine gehäusefeste Schwenkachse 44 verschwenkt. Die Schwenkachse 44 des Vorschubhebels 43 befindet sich zwischen der Einstecköffnung 22 und dem Stulp 64. Der Vorschubhebel 43 ist mit einer Feder in Richtung auf das Schließglied 21 beaufschlagt. Es ist ein Bewegungsendanschlag vorgesehen, der von einem in einen Bogenschlitz 46 eingreifenden Zapfen 45 gebildet ist.

Wird in der zweiten Bewegungsphase der Vorschubhebel 43 vom Schließglied beaufschlagt, so greift dessen am Armende angeordnete Angriffsnase 48 an einem zweiten Vorsprung 49 des Riegels 2 an. Auch dieser Vorsprung 49 wird vom Schieber ausgebildet. Er ist allerdings gegenüber dem ersten Vorsprung 26 in Vorschlussrichtung des Riegels vorverlagert, so dass eine sichere Bewegungsübernahme durch den Vorschubhebel 43 erfolgt, wenn das Schließglied 21 den ihm zugeordneten Vorsprung 26 überlaufen hat. In der zweiten Bewegungsphase wird der Riegel 2 vom Vorschubhebel 43 um einen zweiten Teilbetrag bis in die Endstellung (Fig. 18) vorverlagert, wobei an der Steuerschulter 47 das Schließglied bei seiner Drehung angreift.

Die Drückernuss besitzt einen zweiten Nussarm 34, der ebenfalls dem Nussarmträger 6 zugeordnet ist. In einem Lagerauge 40 des zweiten Nussarmes 34 lagert ein Zapfen 39, an dem ein Zugglied 36 angelenkt ist. Um eine gehäusefeste Drehachse 35 ist ein Hebel 28 gelagert, bei dem es sich um einen Hebearm 28 handelt. Der Hebearm 28 besitzt einen in seine Erstreckungsrichtung zwischen Schwenkachse 35 und einem am Ende des Hebearmes 28 angeordneten Hebezapfen 29 verlaufenden Längsschlitz 38. In den Längsschlitz 38 greift ein Zapfen 37 des Zuggliedes 36 ein. Wird die Nuss und insbesondere der Nussarmträger 6 durch Drückerbetätigung verschwenkt, so wird von dem sich verschwenkenden zweiten Nussarm 34 über das Zugglied 36 der Hebearm 28 nach oben verlagert. Der Hebezapfen 29 greift an einer Hebeschulter 27' des Schiebers 27 an und verlagert den Schieber 27 quer zur Verlagerungsrichtung des Riegels gegen die Rückstellkraft einer Feder 30, sofern sich der Riegel 2 in der vollständig vorgeschlossenen Stellung befindet. Den Figuren 9 und 10 ist zu entnehmen, dass der Schieber 27 den Vorsprung 26 und eine vom Vorsprung beabstandete Flanke 61 ausbildet. Im Bereich der Flanke 61 befindet sich auch eine Schulter 74, auf der ein Fortsatz 75 der Zuhaltung 50 aufliegt. Wird der Schieber 27 nach oben gezogen, so wird die Schenkelfeder 30 gespannt und die Zuhaltung 50 mitgeschleppt. Dabei wird auch die Zuhaltungsfeder 73 gespannt.

Der zweite Nussarm 34 trägt einen Antriebszapfen 41, der bewegungsverzögert gegenüber der Schwenkbewegung des Hebearmes 28 einen Riegelrückzugshebel 25 beaufschlagt. Der Riegelrückzugshebel 25 ist um die Schwenkachse 35, um die auch der Hebearm 28 gelagert ist, schwenkbar gelagert. Ein längerer Arm des Riegelrückzugshebels 25 greift an einem Steuerzapfen 55 des Riegels 2 an, der in einem Führungsschlitz 56 des Schlossbodens geführt ist. Wird der Riegelrückzugshebel 25 verschwenkt, so wird der in der vorgeschlossenen Riegelstellung liegende Riegel 2 in die rückgeschlossene Stellung verschoben. Zuvor wird mit dem Hebezapfen 29 der Schieber 27 in eine Raststellung gehoben, in der ein Rastzapfen 31 in eine Rastnische 32 des Schiebers 27 eingreift. Dies erfolgt federbeaufschlagt. Einhergehend mit dem Anheben des Schiebers 27 wird die Zuhaltung 50 in eine Freigabestellung gehoben, so dass der Tourenvorsprung 51 aus der Tourenausnehmung 53 tritt. Kurz bevor der Riegel 2 seine rückgeschlossene Endstellung einnimmt, tritt ein Auslöser 33 gegen die Schlossrückwand und verlagert den Rastzapfen 31 aus der Rastnische 32, so dass die Feder 30 den Schieber 27 wieder in die Ausgangsstellung nach unten verlagert.

Der Drückernuss ist eine Drückerfeder 57 zugeordnet, die sich an einem gehäusefesten Böckchen 60 abstützt. Sie wird von einem Lagerstift 59 durchgriffen, der sich an einer Stützschulter 58 sowohl der äußeren als auch der inneren Nusshälfte abstützt.

Der vollständig vorgeschlossene Riegel kann auch mit Hilfe des Schließgliedes 21 zurückgeschlossen werden. Hierzu unterläuft das Schließglied 21 zunächst die Steuerkurve 54, um die Zuhaltung auszuheben. Anschließend schlägt das Schließglied 21 an der Flanke 61 an, um den Riegel zurückzuziehen. Die Flanke 61 wird vom Schieber 27 ausgebildet, der auch einen Vorsprung 63 ausbildet, der beim Anheben des Schiebers 27 in eine Nische 62 eintritt.

### Die Funktionsweise des Schlosses ist die Folgende:

In einer Außerwirkstellung des Kupplungsschiebers 14 (Fig. 1, 13) kann die Falle 3 nur durch Betätigen des Innendrückers zurückgezogen werden, da nur die erste Nusshälfte 4 mit dem Nussarmträger 6 bewegungsgekoppelt ist. Die zweite Nusshälfte 5 ist nicht mit dem Nussarmträger 6 bewegungsgekoppelt. Soll eine mit dem Schloss 1 ausgerüstete Tür von außen betätigt werden, so muss zunächst der Schließzylinder 20 in Öffnungsrichtung gedreht werden, so dass das Schließglied 21 gegen die Angriffsschulter 17' des Betätigungsfortsatzes 17 tritt und den Kupplungsschieber 14 nach oben verlagert. In der nach oben verlagerten Wirkstellung (Fig. 14) wird der Kupplungsschieber 14 von der Rast 23, 24 gehalten. In dieser Wirkstellung beaufschlagt die Kupplungsflanke 13 die Kupplungsklinke 10 in der Kupplungsstellung, so dass die zweite Nusshälfte 5 mit dem Nussarmträger 6 bewegungsgekoppelt wird. Wird jetzt die Nuss und der Nussarmträger 6 gedreht, so greift der Nussarm 7 am Fallenschwanz 8 an, um die Falle zurückzuziehen. Die Falle kann jetzt sowohl durch Drehen der inneren Nusshälfte 4 als auch der äußeren Nusshälfte 5 zurückgezogen werden. Die mit dem Schloss ausgestattete Tür kann somit von beiden Seiten geöffnet werden.

Soll das Schloss verriegelt werden, so erfolgt dies durch Betätigen des Schließzylinders 20 und Drehen des Schließgliedes 21 in Schließrichtung. Das Schließglied 21 hebt zunächst die Zuhaltung 50 aus und greift dann am Vorsprung 26 an, um den Riegel 2 um einen ersten Verlagerungsweg vorzuschließen (Fig. 15, 16). Einhergehend damit tritt ein Steuerzapfen 16 des Riegels 2 gegen eine erste Steuerkurve 15', die von einem V-förmigen Einschnitt 15 des Kupplungsschiebers 14 gebildet ist. Der Kupplungsschieber 14 wird dabei aus der Wirkstellung in eine Außerwirkstellung gebracht und nach unten verlagert. Die Kupplungsklinke 10 tritt außer Wirkung.

Der ersten Bewegungsphase schließt sich die zweite Bewegungsphase an, in der der Riegel 2 durch den Vorschubhebel 43 vorverlagert wird. Nach vollständiger Vorverlagerung des Riegels 2 rastet der Tourenvorsprung 51 in die Tourenausnehmung 53. Nach Erreichen der in den Figuren 15 und 16 dargestellten Zwischenstellung verlässt das Schließglied 21 den Vorsprung 26 und gleitet an der Steuerschulter 47 des Vorschubhebels 43 entlang, wie es die Fig. 17 zeigt. Einhergehend damit wird der Vorschubhebel 43 verschwenkt, so dass dessen Angriffsnase 48 am Vorsprung 49 angreifen kann, um beim Weiterdrehen des Schließgliedes 21 den Riegel 2 in die in der Fig. 18 dargestellte Riegelvorschlussstellung zu verlagern.

Es gibt zwei Möglichkeiten, den Riegel 2 aus der vorgeschlossenen Stellung zurückzuverlagern. Die erste, auch von außen mögliche Variante besteht darin, dass das Schließglied 21 in Öffnungsrichtung gedreht wird. Nach Aushebung der Zuhaltung 50 tritt es gegen die Flanke 61 (siehe Fig. 24) und verlagert den Riegel 2 wieder in die rückgeschlossene Stellung. Dabei tritt der Steuerzapfen 16 gegen eine zweite Steuerkurve 15" der V-förmigen Nische und verlagert den Kupplungsschieber 14 in eine Ausgangsstellung, die einer Außerwirkstellung entspricht, in der das Schließglied gegen die Angriffsschulter 17' treten kann.

Die zweite Variante des Riegelrückschlusses ist die Panikfunktion. Diese ist nur von der Innenseite und über die erste Nusshälfte 4 möglich. Das Drehen der ersten Nusshälfte 4 führt zu einer Aufwärtsbewegung des Hebezapfens 29, der die Hebeschulter 27' des Schiebers 27 untergreift (Fig. 20). Einhergehend damit wird der Schieber 27 angehoben, bis die Rast 31 in die Rastnische 32 eintritt. In dieser Position liegt der Vorsprung 26, an dem bei der Vorschlussbewegung das Schließglied 21 angreift, außerhalb der Kreisbogenbewegungsbahn des Schließgliedes 21. Es gibt somit keine bewegungsstörende Drehstellung des Schließgliedes 21, in die der Vorsprung 26 beim Riegelrückschluss gegen das Schließglied treten könnte.

Sobald der Rastzapfen 31 in die Rastnische 32 eingetreten ist, wird der Riegelrückzugshebel 25 vom Antriebszapfen 41 beaufschlagt und verschwenkt, derart, dass sein längerer Arm am Steuerzapfen 55 des Riegels 2 angreift (Fig. 21). Der Riegel 2 wird in die rückgeschlossene Stellung verlagert, wobei in der Endphase der Auslöser 33 an der Schlossrückseite anstößt und den Rastzapfen 31 aus der Rastnische 32 befreit, so dass die beim Anheben des Schiebers 27 gespannte Feder 30 den Schieber 27 wieder zurückverlagern kann. In der Fig. 22 ist strichpunktiert die Kreisbogenbewegungsbahn 77 des Schließgliedes 21 dargestellt. Mit 21' ist eine Position des Schließgliedes dargestellt, in welcher es an der Angriffsnase 48 des Vorschubhebels 42 anliegt. Die Angriffsnase 48 wirkt als Anschlag, so dass das Schließglied 21' nicht weiter in Öffnungsrichtung gedreht werden kann. Wird bei dem in der Position 21' stehenden Schließglied der Riegel 2 zurückgezogen, so kann das Schließglied von der Zuhaltung 50 bzw. von einem rückwärtigen, die Flanke 61 ausbildenden Fortsatz des Schiebers 27 beaufschlagt werden. Das Schließglied 21' wird dann geringfügig verschwenkt, was in der Fig. 23 dargestellt ist. Sollte ein Verschwenken nicht möglich sein, so kann der Schieber 27 bzw. die Zuhaltung 50 nach oben gegen die Rückstellkraft der Feder 73 bzw. 30 ausweichen.

Einhergehend mit der Rückverlagerung des Riegels 2 gleitet der Steuerzapfen 16 an der zweiten Steuerkurve 15" entlang und verschiebt den Kupplungsschieber 14 nach oben, jedoch nicht bis in die Wirkstellung. Sollte das Schließglied 21 in der Bewegungsbahn des Betätigungsfortsatzes 17 liegen, so wird es von der Ausweichschulter 17" des Betätigungsfortsatzes 17 beaufschlagt. Da der Betätigungsfortsatz 17 aber bei einer Beaufschlagung seiner Ausweichschulter 17" gegen die Rückstellkraft der Feder 18 ausweichen kann, wird die Panikfunktion durch diese Schließgliedstellung nicht blockiert.

Der Fig. 22 ist zu entnehmen, dass die untere Randkante des Schiebers 27 in seiner nach oben verlagerten Stellung oberhalb der Kreisbogenbewegungsbahn 77 liegt. Die Ausweichschulter 17" kreuzt allerdings bei der Aufwärtsverlagerung des Kupplungsschiebers 14 die Kreisbogenbewegungsbahn 77. Sie gleitet an dem eine Kollisionsstellung einnehmenden Schließglied 21 ab und weicht gegen die Rückstellkraft der Feder 18 aus.

Befindet sich das Schließglied 21 in der in Fig. 23 mit einem durchgezogenen Strich dargestellten Position, also in einer Stellung zwischen Vorsprung 26 und Flanke 61, so führt dies nicht zu einer Blockade der Panikfunktion, da der Vorsprung 26 durch das Anheben des Schiebers 27 aus der Kreisbogenbewegungsbahn 77 gebracht worden ist.

Fig. 24 zeigt den schlüsselbetätigten Riegelrückzug, wobei das Schließglied 21 an der Flanke 61 angreift. Eine Weiterverdrehung des Schließgliedes 21 führt zu der in Fig. 25 dargestellten Betriebsstellung, in welcher das Schließglied 21 an der Flanke 61 angreifend den Riegel 2 weiter in seine rückgeschlossene Endstellung verlagert.

**Bezugszeichenliste**

| | |
|---|---|
| 1 | Schlossgehäuse |
| 2 | Riegel |
| 3 | Falle |
| 4 | erste Nusshälfte |
| 5 | zweite Nusshälfte |
| 6 | Nussarmträger |
| 7 | erster Nussarm |
| 8 | Fallenschwanz |
| 9 | Fallenfeder |
| 10 | Kupplungsklinke |
| 10' | Kupplungsklinkenachse |
| 11 | Kupplungsschulter |
| 12 | Kupplungsfeder |
| 13 | Kupplungsflanke |
| 14 | Kupplungsschieber |
| 15 | Einschnitt |
| 15' | erste Steuerkurve |
| 15" | zweite Steuerkurve |
| 16 | Steuerzapfen |
| 17 | Betätigungsfortsatz |
| 17' | Angriffsschulter |
| 17" | Ausweichschulter |
| 18 | Schenkelfeder |
| 19 | Schwenkachse |
| 20 | Schließzylinder |
| 21 | Schließglied |
| 21' | Schlieβglied |
| 22 | Einstecköffnung |
| 23 | Rastnische |
| 24 | Raststift |
| 25 | Riegelrückzugshebel |
| 26 | Vorsprung |
| 27 | Schieber |
| 27' | Hebeschulter |
| 28 | Hebearm |
| 29 | Hebezapfen |
| 30 | Feder |
| 31 | Rastzapfen |
| 32 | Rastnische |
| 33 | Auslöser |
| 34 | zweiter Nussarm |
| 35 | Schwenkachse |
| 36 | Zugglied |
| 37 | Zapfen |
| 38 | Längsschlitz |
| 39 | Zapfen |
| 40 | Lagerauge |
| 41 | Antriebszapfen |
| 42 | Antriebsschulter |
| 43 | Vorschubhebel |
| 44 | Schwenkachse |
| 45 | Zapfen |
| 46 | Bogenschlitz |
| 47 | Steuerschulter |
| 48 | Angriffsnase |
| 49 | Vorsprung |
| 50 | Zuhaltung |
| 51 | Tourenvorsprung |
| 52 | Tourenausnehmung |
| 53 | Tourenausnehmung |
| 54 | Steuerkurve |
| 55 | Steuerzapfen |
| 56 | Führungsschlitz |
| 57 | Drückerfeder |
| 58 | Stützschulter |
| 59 | Lagerstift |
| 60 | Böckchen |
| 61 | Flanke |
| 62 | Nische |
| 63 | Vorsprung |
| 64 | Stulp |
| 65 | Anschlagschulter |
| 66 | Zapfen |
| 67 | Feder |
| 68 | Nische |
| 69 | Nische |
| 70 | Zapfen |
| 71 | Einsatz |
| 72 | Einsatz |
| 73 | Zuhaltungsfeder |
| 74 | Schulter |
| 75 | Fortsatz |
| 76 | Kupplungsstufe |
| 77 | Kreisbogenbewegungsbahn |
| 78 | Anschlagzapfen |

## Patentansprüche

1. Schloss, insbesondere Einsteckschloss mit einem durch Drehen eines Schließgliedes (21) eines in das Schloss (1) eingesteckten Schließzylinders (20) vor- und zurückziehbaren Riegel (2) und mit einer durch eine Drückerbetätigung von einer Vortrittsstellung in eine Freigabestellung zurückziehbaren Falle (3), mit einer ersten Drückernusshälfte (4), die permanent mit der Falle (3) bewegungsgekoppelt ist und mit einer zweiten Drückernusshälfte (5), die nur in der zurückgeschlossenen Riegelstellung mit der Falle (3) bewegungsgekoppelt sein kann, wozu ein Kupplungsübertrager (14) vorgesehen ist, der bei der Vorschließbewegung des Riegels (2) aus einer Wirkstellung in eine Außerwirkstellung tritt, wobei der Kupplungsübertrager (14) einen in der Außerwirkstellung in die Kreisbogenbewegungsbahn des Schließgliedes (21) ragenden Betätigungsfortsatz (17) aufweist, an dem das Schließglied (21) in der Riegelrücktrittsstellung bei einer Drehung des Schließzylinders (20) in Öffnungsrichtung angreift, um den Kupplungsübertrager (14) in seine Wirkstellung zu verlagern, **dadurch gekennzeichnet, dass** der Betätigungsfortsatz (17) derart elastisch ausweichbar dem Kupplungsübertrager (14) zugeordnet ist, dass er bei einem von einer Drehung der ersten Drückernuss hälfte (4) veranlassten Riegelrückzug und einer damit einhergehenden Verlagerung des Kupplungsübertragers (14) einem in der Bewegungsbahn des Betätigungsfortsatzes (17) liegenden Schließglied (21) elastisch ausweichen kann und insbesondere dass der Betätigungsfortsatz (17) gegen die Rückstellkraft eines Federelementes (18) schwenkbar am Kupplungsübertrager (14) angeordnet ist.

2. Schloss nach Anspruch 1, **gekennzeichnet durch** eine die zweite Nusshälfte (5) mit der ersten Nusshälfte bzw. mit einem mit der ersten Nusshälfte (4) bewegungsgekoppelten Nussarmträger (6) kuppelnde Kupplungsklinke (10), die von einer Kupplungsflanke (13) des als Kupplungsschieber (14) ausgebildeten Kupplungsübertragers in seiner Wirkstellung in einer Kupplungseingriffstellung gehalten ist.

3. Schloss nach Anspruch 2, **dadurch gekennzeichnet, dass** der Kupplungsschieber (14) beim Vorschluss des Riegels (2) über eine erste Steuerkurve (15') aus der Wirkstellung gebracht wird.

4. Schloss nach Anspruch 2, **dadurch gekennzeichnet, dass** der Kupplungsschieber (14) beim Riegelrückschluss von einer zweiten Steuerkurve (15") verlagert wird.

5. Schloss nach Anspruch 2, **dadurch gekennzeichnet, dass** die Kupplungsklinke (10) an einem Nussarm (7) schwenkbar gelagert ist und eine Kupplungsschulter (11) aufweist, die vor einer Kupplungsflanke (13) der zweiten Nusshälfte (5) bringbar ist.

6. Schloss nach einem der vorhergehenden Ansprüche, **dadurch gekennzeichnet, dass** der Kupplungsübertrager (14) in seiner Wirkstellung von einer Rast (23, 24) gehalten wird.

7. Schloss nach einem der vorhergehenden Ansprüche, **dadurch gekennzeichnet, dass** der vorgeschlossene Riegel (2) im Wege einer Panikfunktion auch mit einem, bei Drückerbetätigung verschwenkbaren, am Riegel (2) angreifenden Riegelrückzugsarm (25) zurückziehbar ist, und wobei beim Riegelvorschub das Schließglied (21) an einem Vorsprung (26) des Riegels (2) angreift, wobei der Vorsprung (26) einem Schieber (27) zugeordnet ist, der in der Panikfunktion von einem Hubmechanismus (27', 28, 29) in Richtung aus der Kreisbogenbewegungsbahn des Schließgliedes (21) verlagert wird.

8. Schloss nach Anspruch 7, **dadurch gekennzeichnet, dass** der Schieber (27) gegen die Kraft einer Feder (30) vom Hubmechanismus (27', 28, 29) verlagert wird und von einer Rast (31, 32) in der verlagerten Stellung gehalten ist und/oder dass der Schieber (27) quer zur Riegelverlagerungsrichtung verlagerbar ist.

9. Schloss nach Anspruch 8, **dadurch gekennzeichnet, dass** die Rast (31, 32) bei vollständig zurückgeschlossenem Riegel (2) aufgehoben wird, wozu ein Auslöser (33) gegen die Rückwand des Schlosses (1) tritt.

10. Schloss nach einem der Ansprüche 7 bis 9, **dadurch gekennzeichnet, dass** der Hubmechanismus einen Hubzapfen (29) aufweist, der am Ende eines Hebearmes (28) angeordnet ist, der über ein Zugglied (36) mit einem zweiten Nussarm (34) verbunden ist.

11. Schloss nach Anspruch 10, **dadurch gekennzeichnet, dass** der zweite Nussarm (34) einen insbesondere von einem Zapfen (41) ausgebildeten Antriebsnocken aufweist, der bewegungsverzögert nach dem Anheben des Schiebers (27) und einem damit einhergehenden Ausheben einer Zuhaltung (50) am Riegelrückzugsarm (25) angreift, um den Riegel (2) zurückzuziehen.

12. Schloss nach einem der vorhergehenden Ansprüche, **dadurch gekennzeichnet, dass** zur Vergrößerung des Riegelvorschlusses ein um eine gehäusefeste Schwenkachse (44) schwenkbarer, am Riegel (2) angreifender Vorschubhebel (43) vorgesehen ist, wobei der Vorschubhebel (43) derart im Schloss (1) gelagert ist, dass er nach einer ersten Vorschlussbewegungsphase, in der das Schließglied (21) an einem Vorsprung (26) angreifend den Riegel (2) um eine erste Teilstrecke verlagert hat, vom Schließglied (21) beaufschlagt eine Schwenkbewegung vollzieht, und dabei an einem Vorsprung (49) des Riegels (2) angreifend den Riegel (2) um eine zweite Teilstrecke verlagert.

13. Schloss nach Anspruch 12, **dadurch gekennzeichnet, dass** der Vorschubhebel (43) eine Steuerschulter (47) aufweist, an der das Schließglied (21) in der zweiten Bewegungsphase entlang gleitet, während der eine Angriffsnase (48) an dem in Vorschlussrichtung dem Vorsprung (26) vorgelagerten Vorsprung (49) angreift.

14. Schloss nach den Ansprüchen 7 und 13, **dadurch gekennzeichnet, dass** der Vorsprung (49) vom Schieber (27) ausgebildet ist, der im Zuge der Panikfunktion vom Hebemechanismus (27', 28, 29) in Richtung aus der Kreisbogenbewegungsbahn des Schließgliedes (21) verlagert wird.

15. Schloss nach Anspruch 7 und einem der Ansprüche 12 bis 14, **gekennzeichnet durch** eine in der Bewegungsphase vor dem Angriff des Schließgliedes (21) am Vorsprung (26) aushebbare Zuhaltung (50), mit der der Riegel (2) in der rückgeschlossenen und in der vorgeschlossenen Stellung bewegungsblockiert ist, die insbesondere derart mit dem Schieber (27) bewegungsgekoppelt ist, dass beim Anheben des Schiebers (27) die Zuhaltung (50) aus ihrer den Riegel (2) sperrenden Funktionsstellung gehoben wird.

## Claims

1. Lock, in particular a mortise lock comprising a bolt (2) of a locking cylinder (20) inserted in the lock (1), which bolt can be pulled forward and back by rotating a locking member (21), and comprising a latch (3) which can be pulled back from an advanced position into a release position by operating a push bar, comprising a first push bar follower half (4) which is permanently coupled to the latch (3) for movement and comprising a second push bar follower half (5) which can only be coupled to the latch (3) for movement when the bolt is in the retracted position, for which purpose a coupling transfer device (14) is provided which enters an inactive position when the bolt (2) extends out of an active position, the coupling transfer device (14) comprising an actuation projection (17) which, in the inactive position, projects into the arc-shaped path of movement of the locking member (21), with which projection the locking member (21) engages in the withdrawn position of the bolt when the locking cylinder (20) is rotated in the opening direction in order to displace the coupling transfer device (14) into the active position thereof, **characterised in that** the actuation projection (17) is assigned to the coupling transfer device (14) in a resiliently deflectable manner, such that when the bolt is withdrawn as a result of a rotation of the first push bar follower half (4) and the coupling transfer device (14) is displaced in association therewith, the actuation projection can resiliently deflect a locking member (21) located in the path of movement of the actuation projection (17), and in particular **in that** the actuation projection (17) is arranged pivotably against the restoring force of a spring element (18) on the coupling transfer device (14).

2. Lock according to claim 1, **characterised by** a coupling pawl (10) coupling the second follower half (5) to the first follower half, and to a follower-arm carrier (6) which is coupled to the first follower half (4) for movement, which coupling pawl is held in the active position thereof in a coupling engagement position by a coupling edge (13) of the coupling transfer which is designed as a coupling slide (14).

3. Lock according to claim 2, **characterised in that** the coupling slide (14) is conveyed out of the active position via a first control curve (15') when the bolt (2) is extended.

4. Lock according to claim 2, **characterised in that** the coupling slide (14) is displaced by a second control curve (15") when the bolt is withdrawn.

5. Lock according to claim 2, **characterised in that** the coupling pawl (10) is pivotably mounted on a follower arm (7) and comprises a coupling shoulder (11) which can be conveyed in front of a coupling edge (13) of the second follower half (5).

6. Lock according to any of the preceding claims, **characterised in that** the coupling transfer device (14) is held in the active position thereof by a catch (23, 24).

7. Lock according to any of the preceding claims, **characterised in that** the extended bolt (2), by way of a panic function, can also be withdrawn by a bar-withdrawal arm (25) which can be pivoted when the push bar is activated and engages with the bolt (2), and when the bolt is pushed forward, the locking member (21) engages with a protrusion (26) of the bolt (2), the protrusion (26) being associated with a slide (27) which, in the panic function, is displaced out of the arc-shaped path of movement of the locking member (21) by a lifting mechanism (27', 28, 29).

8. Lock according to claim 7, **characterised in that** the slide (27) is displaced against the force of a spring (30) by the lifting mechanism (27', 28, 29) and is held in the displaced position by a catch (31, 32) and/or **in that** the slide (27) can be displaced transverse to the displacement direction of the bolt.

9. Lock according to claim 8, **characterised in that** the catch (31, 32) is lifted when the bolt (2) is completely retracted, for which purpose a release (33) comes up against the rear wall of the lock (1).

10. Lock according to any of claims 7 to 9, **characterised in that** the lifting mechanism comprises a crank pin (29) which is arranged at the end of a lifting arm (28) which is connected to a second follower arm (34) via a tension member (36).

11. Lock according to claim 10, **characterised in that** the second follower arm (34) comprises an actuating cam which is formed in particular by a pin (41), which cam engages with the bolt-withdrawal arm (25) after the slide (27) is lifted and a tumbler (50) is lifted in association therewith in order to pull back the bolt (2).

12. Lock according to any of the preceding claims, **characterised in that**, in order to increase the extension of the bolt, a feed lever (43) is provided which can pivot about a fixed pivot axle (44) and engages with the bolt (2), the feed lever (43) being mounted in the lock (1) such that, after a first extension movement phase in which the locking member (21), engaging with a protrusion (26), displaces the bolt (2) over a first distance, said lever carries out a pivot movement impinged by the locking member (21), and thereby, engaging with a protrusion (49) of the bolt (2), displaces the bolt (2) over a second distance.

13. Lock according to claim 12, **characterised in that** the feed lever (43) comprises a control shoulder (47) along which the locking member (21) slides in the second movement phase, whilst the one contact lug (48) engages with the protrusion (49) ahead of the protrusion (26) in the extension direction.

14. Lock according to claims 7 and 13, **characterised in that** the protrusion (49) is formed from the slide (27) which is displaced, in the course of the panic function, out of the arc-shaped path of movement of the locking member (21) by the lifting mechanism (27', 28, 29).

15. Lock according to claim 7 and any of claims 12 to 14, **characterised by** a tumbler (50) which can be lifted out in the movement phase before the locking member (21) makes contact with the protrusion (26), by means of which tumbler the bolt (2) can be blocked from moving in the withdrawn position and in the extended position, which tumbler in particular is coupled to the slide (27) for movement, such that when the slide (27) is lifted, the tumbler (50) is lifted out of the functional position thereof which blocks the bolt (2).

## Revendications

1. Serrure, en particulier serrure à mortaiser avec un pêne (2) pouvant être avancé et retiré par rotation d'un élément de fermeture (21) d'un cylindre de fermeture (20) enfiché dans la serrure (1) et avec un loquet (3) pouvant être retiré par actionnement d'un fouillot d'une position prioritaire dans une position libre, avec une première moitié de noix de fouillot (4) qui est cinétiquement couplée en permanence au loquet (3) et avec une seconde moitié de noix de fouillot (5) qui peut être seulement cinétiquement couplée au loquet (3) dans la position de pêne refermé, pour lequel il est prévu un transmetteur de couplage (14) qui passe d'une position active à une position inactive lors du mouvement de fermeture préalable du pêne (2), le transmetteur de couplage (14) présentant dans la position inactive un prolongement d'actionnement (17) faisant saillie dans la trajectoire en arc de cercle de l'élément de fermeture (21), sur lequel le prolongement de l'élément de fermeture (21) entre en prise dans la direction d'ouverture dans la position de retrait du pêne lors d'une rotation du cylindre de fermeture (20), afin de déplacer le transmetteur de couplage (14) dans sa position active, **caractérisée en ce que** le prolongement d'actionnement(17) est associé au transmetteur de couplage (14) pour qu'il puisse dévier élastiquement, **en ce que** lors d'un retrait de pêne permis par une rotation de la première moitié de noix de fouillot (4) et donc d'un déplacement résultant du transmetteur de couplage (14) il peut dévier élastiquement d'un élément de fermeture (21) se trouvant dans la trajectoire du prolongement d'actionnement (17) et en particulier **en ce que** le prolongement d'actionnement (17) est disposé de manière pivotable sur le transmetteur de couplage (14) contre la force de rappel d'un élément de ressort (18).

2. Serrure selon la revendication 1, **caractérisée par** un cliquet de couplage (10) couplant la seconde moitié de noix (5) à la première moitié de noix ou à un support (6) de bras de noix, couplé cinétiquement à une première moitié de noix (4), lequel cliquet est maintenu dans sa position active dans une position en prise de couplage par un flanc de couplage (13) du transmetteur de couplage formé en tant que coulisseau de couplage (14).

3. Serrure selon la revendication 2, **caractérisée en ce que** le coulisseau de couplage (14) lors de la fermeture préalable du pêne (2) est amené hors de la position active par l'intermédiaire d'une première came de commande (15').

4. Serrure selon la revendication 2, **caractérisée en ce que** le coulisseau de couplage (14) lors de la fermeture finale est déplacé par une seconde came de commande (15").

5. Serrure selon la revendication 2, **caractérisée en ce que** le cliquet de couplage (10) est monté de façon pivotante sur un bras (7) de noix et présente un épaulement de couplage (11) qui peut être amené devant un flanc de couplage (13) de la seconde moitié de noix (5).

6. Serrure selon l'une des revendications précédentes, **caractérisée en ce que** le transmetteur de couplage (14) dans sa position active est maintenu par un cran d'arrêt (23, 24).

7. Serrure selon l'une des revendications précédentes, **caractérisée en ce que** le pêne (2) fermé au préalable au moyen d'une fonction antipanique est également rétractable avec un bras (25) de rappel de pêne entrant en prise avec le pêne (2), pivotable lors d'un actionnement de fouillot, et lors d'une avance du pêne, l'élément de fermeture (21) entrant en prise avec une partie en saillie (26) du pêne (2), la partie en saillie (26) étant associée à un coulisseau (27) qui, dans la fonction antipanique d'un mécanisme de levage (27', 28, 29), est déplacé dans une direction hors de la trajectoire en arc de cercle de l'élément de fermeture (21).

8. Serrure selon la revendication 7, **caractérisée en ce que** le coulisseau (27) est déplacé contre la force d'un ressort (30) du mécanisme de levage (27', 28, 29) et est maintenu dans la position déplacée par un cran d'arrêt (31, 32), et/ou **en ce que** le coulisseau (27) peut être déplacé transversalement à la direction de déplacement du pêne.

9. Serrure selon la revendication 8, **caractérisée en ce que** le cran d'arrêt (31, 32) est soulevé quand le pêne (2) est complètement refermé, un déclencheur (33) se plaçant à cet effet contre la paroi arrière de la serrure (1).

10. Serrure selon l'une des revendications 7 à 9, **caractérisée en ce que** le mécanisme de levage présente un maneton (29) qui est disposé sur l'extrémité d'un bras de levage (28), qui est relié à un second bras de noix (34) par l'intermédiaire d'un élément de traction (36).

11. Serrure selon la revendication 10, **caractérisée en ce que** le second bras de noix (34) présente une came d'entraînement en particulier formée par un tourillon (41) qui, retardé dans son mouvement après le soulèvement du coulisseau (27) et un retrait résultant d'une gâchette (50), entre en prise avec le bras de retrait de pêne (25), afin de retirer le pêne (2).

12. Serrure selon l'une des revendications précédentes, **caractérisée en ce que**, pour amplifier la fermeture préalable du pêne, il est prévu un levier d'avance (43) en prise avec le pêne (2), pivotable autour d'un axe de pivotement (44) fixe par rapport au logement, le levier d'avance (43) étant logé dans la serrure (1), de sorte qu'après une première phase de mouvement de fermeture préalable, dans laquelle l'élément de fermeture (21) a déplacé le pêne (2) en prise avec une partie en saillie (26) autour d'une première section de trajet, il effectue un mouvement de pivotement appliqué par l'élément de fermeture (21), puis déplace le pêne (2) sur une seconde section de trajet en entrant en prise avec une partie en saillie (49) du pêne (2).

13. Serrure selon la revendication 12, **caractérisée en ce que** le levier d'avance (43) présente un épaulement de commande (47) sur lequel et le long duquel glisse l'élément de fermeture (21) dans la seconde phase de mouvement pendant laquelle un nez de prise (48) entre en prise avec la partie en saillie (49) placée devant la partie en saillie (26) dans la direction de fermeture préalable.

14. Serrure selon les revendications 7 et 13, **caractérisée en ce que** la partie en saillie (49) est formée par le coulisseau (27) qui est déplacé au cours de la fonction antipanique du mécanisme de levage (27', 28, 29) dans la direction hors de la trajectoire en arc de cercle de l'élément de fermeture (21).

15. Serrure selon la revendication 7 et l'une des revendications 12 à 14, **caractérisée par** une gâchette (50) qui peut être soulevée dans la phase de mouvement avant l'entrée en prise de l'élément de fermeture (21) avec la partie en saillie (26), avec laquelle le pêne (2) est immobilisé dans la position refermée et préalablement fermée, qui est en particulier couplée au coulisseau (27), de sorte que le soulèvement du coulisseau (27) soulève la gâchette (50) hors de sa position fonctionnelle de verrouillage du pêne (2).
